# EUROPÄISCHE PATENTSCHRIFT

(11) **EP 1 577 476 B1**
(45) Veröffentlichungstag und Bekanntmachung des Hinweises auf die Patenterteilung: **05.09.2012**
(21) Anmeldenummer: 05005460.0
(22) Anmeldetag: 14.03.2005
(51) Int. Cl.: E05D 7/08, E05D 7/04

(54) **Scharnier zur drehbaren Halterung einer Tür oder eines Fensters an einem Rahmen**
Hinge for pivotingly mounting of a door or window on a frame
Charnière pour maintenir de façon articulée une porte ou une fenêtre sur un cadre

(30) Priorität: 16.03.2004 DE 102004012890
(43) Veröffentlichungstag der Anmeldung: 21.09.2005
(73) Patentinhaber: SFS intec Holding AG, 9435 Heerbrugg (CH)
(72) Erfinder: Politi, Sandro, 33074 Fontanafredda (PN) (IT)

(56) Entgegenhaltungen:
- EP-A- 0 098 257
- CH-A- 348 335
- DE-A1- 19 522 222
- FR-A5- 2 108 719
- US-A- 3 299 573
- US-A- 3 932 913
- US-A- 4 070 728
- US-A- 4 999 876

## Beschreibung

Die Erfindung betrifft ein Scharnier zur drehbaren Halterung einer Tür oder eines Fensters an einem Rahmen, wobei je ein erster Schamierteil am oberen und am unteren Abschluss der Tür oder des Fensters angeordnet ist und ein jeweils zugeordneter, am Rahmen befestigbarer oder befestigter zweiter Scharnierteil einen im montierten Zustand vertikal ausgerichteten Scharnierzapfen aufweist, der in eine Bohrung des ersten Scharnierteils eingreift, wobei die Scharnierzapfen der beiden zweiten Scharnierteile die Drehachse der Tür oder des Fensters gegenüber dem Rahmen bilden, wobei der am oberen und am unteren Abschluss der Tür oder des Fensters anzuordnende erste Scharnierteil aus einem fest mit der Tür oder dem Fenster verbindbaren oder verbundenen Halter und einem entlang dem Halter verschiebbar geführten Montageteil gebildet ist.

Ein solches Scharnier ist aus der CH 348 335 A bekannt. Bei diesem bekannten Scharnier sind die Scharnierzapfen der beiden zweiten Scharnierteile, die die Drehachse der Tür oder des Fensters gegenüber dem Rahmen bilden, in ihrer Lage in Bezug auf den Rahmen fixiert. Mit Hilfe des ersten Scharnierteils ist zwar die Lage der Tür oder des Fensters in Bezug auf die Drehachse einstellbar, häufig ist es aber erforderlich, auch die Lage der Drehachse in Bezug auf den Rahmen einstellen zu können. Diese Möglichkeit bietet das bekannte Scharnier nicht.

Aus der US 3 299 573 A ist es zwar bekannt, den zweiten Scharnierteil aus einem den Scharnierbolzen aufnehmenden Tragarm und einem rechtwinkelig dazu abstehenden und somit parallel zum Scharnierbolzen ausgerichteten anderen Arm zu bilden, wobei der andere Arm eine Bohrung und ein Langloch zur Befestigung am Rahmen mittels Schrauben aufweist, die Einstellmöglichkeiten des zweiten Scharnierteils in Bezug auf den Rahmen sind dabei aber sehr begrenzt und von der Geschicklichkeit des Monteurs abhängig. Die Lage des ersten Scharnierteils gegenüber der Tür oder dem Fenster ist nicht einstellbar, weil für die Befestigung des ersten Scharnierteils nur zwei Durchgangsbohrungen für Befestigungsschrauben vorgesehen sind. Darüber hinaus bleibt dieses bekannte Scharnier bei geschlossener Tür vollständig sichtbar, was aus ästhetischen Gründen häufig abgelehnt wird.

Bei einer bekannten Ausgestaltung (EP-A-0 098 257) ist lediglich die Anordnung einer Exzentenrerstellmöglichkeit ersichtlich. Dieses hier gezeigte Scharnier wird ausschließlich in von außen sichtbarer Weise an einem Fensterladen oder einem Fenster oder einer Tür angebracht.

Bei einer anderen bekannten Ausgestaltung (DE19522222A1) ist ein an der Oberseite und der Unterseite einer Tür eingesetzter Schamierteil vorgesehen, der einen abgekröpft auskragenden Arm mit einer Bohrung zum Einführen eines Scharnierbolzens aufweist. Der zweite Schamierteil ist als Profilstück mit an seinem einen Rand angeordneter Bohrung zur Aufnahme eines Scharnierbolzens ausgebildet. Der Aufnahmebereich des Profilstück für den Scharnierbolzen liegt in der gleichen Ebene mit einer parallel zu dieser Ebene verlaufenden Knickkante wie der am Türrahmen zu befestigende Abschnitt des Profilstückes. Die Scharnierachse ist außerhalb der Fronseite des Rahmens und der Tür. Deshalb ist auch eine Abdeckung des Bereichs der Scharnierachse vorgesehen.

Bei einer bekannten Ausgestaltung der eingangs genannten Art ist die Scharnierachse relativ weit vom seitlichen Rand der Tür entfernt liegend angeordnete. Dies ergibt sich daraus, dass der Lagerbolzen an dem verstellbaren inneren Teil des an der Tür zu befestigenden Scharnierteiles angeordnet wird, wobei trotzdem noch Platz für eine hier noch einzusetztende Verstellschraube vorhanden sein muss.

Aufgabe der Erfindung ist es, bei einem Scharnier der eingangs genannten Art, das versenkt an der Tür oder dem Fenster anbringbar sein soll, eine einfache Einstellmöglichkeit der Lage der Drehachse in Bezug auf den Rahmen mit einer einfachen Konstruktion zu schaffen.

Diese Aufgabe ist erfindungsgemäß durch ein Scharnier mit den im Patentanspruch 1 angegebenen Merkmalen gelöst.

Durch die Erfindung wird in einfacher Weise ein Scharnier geschaffen, das nicht nur an der Oberseite und an der Unterseite der Tür oder des Fensters montierbar ist und außerdem ein einfaches Einhängen und Einstellen der Tür oder des Fensters bei eingehängter Tür oder eingehängtem Fenster ermöglicht und dabei sozusagen von außen unsichtbar angebracht werden kann, wobei bei geschlossener Tür oder geschlossenem Fenster beide Scharnierteile von außen nicht sichtbar und auch von außen nicht verstellbar sind, sondern bei dem darüber hinaus eine zusätzliche Verstellmöglichkeit des Scharniers in Richtung quer zur Ebene der Tür oder des Fensters gegeben ist.

Vorteilhafte Ausgestaltungen der Erfindung bilden die Gegenstände der Unteransprüche.

Ferner wird vorgeschlagen, dass zwischen dem Halter und dem Montageteil eine Verstell- und Feststellschraube vorgesehen ist, welche einerseits in eine Gewindebohrung des Halters eingreift und andererseits mit ihrem Kopf in eine Nut des Montageteils verdrehbar, jedoch in Axialrichtung unverschieblich eingreift. Eine solche Schraube ist praktisch selbsthemmend, da einerseits der Gewindeeingriff gegeben ist und andererseits der Kopf in eine Nut eingreift und dort abgestützt ist. Damit ist aber auch eine einfache und optimale Einstell- und Verstellmöglichkeit bei geöffneter Tür oder geöffnetem Fenster möglich.

Weiter ist vorgesehen, dass das Montageteil an seinem Angriffsende für den Scharnierbolzen des zweiten Scharnierteils zwei nebeneinander liegende Bohrungen zur Aufnahme von Scharnierbolzen aufweist. Dadurch ist nur eine Ausführung eines Scharniers sowohl für Rechts- als auch Linksanwendung erforderlich. Es kann daher auch das genau gleich ausgeführte Scharnier am oberen und am unteren Abschluss der Tür oder des Fensters eingesetzt werden.

Damit der Halter des ersten Scharnierteils gut an der Tür oder am Fenster befestigt werden kann, wird vorgeschlagen, dass der Halter zwei oder mehr als zwei Bohrungen zum Einsetzen von Schrauben für die Befestigung des Halters am oberen und unteren Abschluss einer Tür oder eines Fensters aufweist. Dabei ist es durchaus noch zusätzlich denkbar, die Bohrungen mit einer Ansenkung zu versehen, damit Senkkopfschrauben eingesetzt werden können.

Eine zusätzliche Möglichkeit, die Mittelstellung zwischen Halter und Montageteil festzuhalten oder diese wieder herzustellen, ergibt sich dann, wenn der Halter und das Montageteil an ihrer außen liegenden Oberfläche eine über beide Teile durchgehende Markierungskerbe oder eine durchgehende Markierungslinie aufweisen, welche die Mittelstellung der gegenseitigen Verstellmöglichkeit von Halter und Montageteil darstellt.

Ausführungsbeispiele der Erfindung werden in der nachstehenden Beschreibung anhand der Zeichnungen näher erläutert. Es zeigen:
- Fig. 1: eine Ansicht eines eingebauten Scharniers von oben, wobei der erste Schamierteil voll dargestellt ist und der zweite Scharnierteil gestrichelt;
- Fig. 2: eine Ansicht des eingebauten Scharniers von vorne, wobei der vor dem ersten Scharnierteil liegende Abschnitt der Tür oder des Fensters weggebrochen ist:
- Fig. 3: eine Schrägansicht des ersten Scharnierteils von oben;
- Fig. 4: eine Explosionszeichnung des ersten Scharnierteils;
- Fig. 5: eine Ansicht des zweiten Scharnierteils.

In der nachstehenden Beschreibung wird das erfindungsgemäße Scharnier in Zusammenhang mit dem Einbau In eine Tür und einem dazu gehörenden Rahmen erläutert. Die gleichen Voraussetzungen treffen natürlich auch im Zusammenhang mit einem Fenster und einem entsprechenden Fensterrahmen zu.

Es geht hier also um ein Scharnier zur drehbaren Halterung einer Tür 1 an einem Rahmen 2, wobei je ein erster Schamierteil 3 am oberen und am unteren Abschluss 4 der Tür 1 angeordnet ist und ein jeweils zugeordneter, am Rahmen 2 befestigbarer oder befestigter zweiter Scharnierteil 5 einen im montierten zustand vertikal ausgerichteten Scharnierzapfen 6 aufweist, der in eine Bohrung 7 des ersten Scharnierteils 3 eingreift. Die Scharnierzapfen 6 der beiden zweiten Scharnierteile 5 bilden die Drehachse 8 der Tür 1 gegenüber dem Rahmen 2. Der am oberen und am unteren Abschluss 4 der Tür 1 anzuordnende erste Schamierteil 3 besteht aus einem fest mit der Tür 1 verbindbaren oder verbundenen Halter 9 und einem entlang dem Halter 9 verschiebbar geführten, mit der Bohrung 7 zur Aufnahme des Scharnierzapfens 6 des zweiten Scharnierteils 5 ausgestatteten Montageteil 10. Das Montageteil 10 ist am Halter 9 stufenlos verstellbar geführt und in der gewünschten Stellung an diesem fixierbar.

Die gegenseitige Führung wird erreicht, indem der Halter 9 an seiner einen Begrenzung an beiden Randbereichen Einschnitte 11 aufweist, in welche an der Unterseite des Montageteils 10 gegeneinander gerichtete Stege 12 eingreifen. Dabei ist die Höhe H der Einschnitte 11 geringfügig größer als die Dicke D der eingreifenden Stege 12. Daher ist geführte Verschiebbarkeit zum gegenseitigen Einstellen von Halter 9 und Montageteil 10 möglich.

Zwischen dem Halter 9 und dem Montageteil 10 ist eine Verstell- und Feststellschraube 13 vorgesehen, welche einerseits in eine Gewindebohrung des Halters 9 eingreift und andererseits mit ihrem Kopf 14 in eine Nut 15 des Montageteils 10 verdrehbar, jedoch in Axialrichtung unverschieblich eingreift.

Damit das Scharnier auch um 180° verdreht eingesetzt werden kann, weist das Montageteil 10 an seinem Angriffsende für den Scharnierbolzen 6 des zweiten Scharnierteils 5 zwei nebeneinander liegende Bohrungen 7 zur Aufnahme von Scharnierbolzen 6 auf.

Am Halter 9 sind zwei oder mehr als zwei Bohrungen 16 zum Einsetzen von Schrauben für die Befestigung des Halters 9 am oberen und unteren Abschluss 4 einer Tür 1 ausgebildet. Diese Bohrungen weisen an der Oberseite des Halters 9 zudem Ansenkabschnitte 17 auf, damit Senkkopfschrauben eingesetzt werden können.

Damit das Scharnier leichtgängig ist und bleibt und praktisch keine Wartung erfordert, wird vorgesehen, den Scharnierbolzen 6 aus Kunststoff zu bilden oder mit Kunststoff zu beschichten. Es kann also auch ein mit Kunststoff beschichteter Metallbolzen vorgesehen werden. In diesem Zusammenhang ist festzuhalten, dass die anderen Teile des Scharniers aus Metall, beispielsweise Aluminium oder auch aus Stahl gefertigt werden. Es wäre aber auch denkbar, dass die Scharnierteile teilweise oder zur Gänze aus Kunststoff bestehen.

Der zweite Scharnierteil 5 ist aus einem den Scharnierbolzen 6 aufnehmenden im montierten Zustand horizontal ausgerichteten Tragarm 18 und einem rechtwinklig dazu abstehenden und somit parallel zum Scharnierbolzen 6 ausgerichteten Arm 19 gebildet. Der Arm 19 weist Bohrungen 20 (nur eine ist gezeigt) und/oder Langlöcher 21, 22 zur Befestigung am Rahmen 2 mittels Schrauben auf. Wenigstens eine der Bohrungen 20 an dem Arm 19 des zweiten Scharnierteils 5 weist ein Verstellteil 23 mit einer exzentrisch angeordneten Durchgangsbohrung 24 auf.

Das Scharnier kann aufgrund seiner konstruktiven Gestaltung so montiert werden, dass der erste Scharnierteil 3 in eine am oberen und am unteren Abschluss 4 der Tür 1 eingearbeitete Nut 25 eingesetzt ist. Der erste Scharnierteil 3 ist in der Nut 25 an der Tür 1 versenkt montiert und schließt im Wesentlichen bündig mit dem oberen oder unteren Abschluss 4 der Tür 1 ab.

Das Montageteil 10 ist nach dem Einsetzen des Halters 9 an seiner inneren Randbegrenzung verstemmt. Dadurch sind der Halter 9 und der Montageteil 10 schon vor der Montage des Scharniers an der Tür 1 unverlierbar aneinander gehalten. Aufgrund der freien Öffnung 26 im Montageteil, der Nut 15 zur Aufnahme des Schraubenkopfes 14 und einer Längsnut 27 zur Aufnahme des Schaftes der Schraube 13 kann der Halter 9 frei in das Montageteil 10 eingelegt werden. Wenn nun aber zumindest abschnittsweise an der inneren Randbegrenzung des Montageteils ein Verformen (Verstemmen) in Richtung zum Halter 9 hin erfolgt, wird die gegenseitige provisorische Halterung bewirkt, wobei trotzdem ein Verschieben von Halter 9 und Montageteil 10 relativ zueinander möglich ist.

Dabei ist es auch vorteilhaft, wenn der Halter 9 und der Montageteil 10 an der außen liegenden Oberfläche 28, 29 im Wesentlichen bündig miteinander abschließen. Es ist daher nicht nur ein bündiger Abschluss mit dem oberen und unteren Abschluss 4 der Tür 1 gegeben, sondern es ergibt sich auch in ästhetischer Hinsicht eine optimale Lösung.

Der Halter 9 und das Montageteil 10 weisen an ihrer außen liegenden Oberfläche 28, 29 eine über beide Teile durchgehende Markierungskerbe 30,31 oder aber eine durchgehende Markierungslinie auf, welche die Mittelstellung der gegenseitigen Verstellmöglichkeit von Halter 9 und Montageteil 10 darstellt. In der Grundstellung, also bei im Wesentlichen übereinstimmenden Markierungskerben 30, 31 wird die Erstmontage werkseitig erfolgen und das Scharnier wird auch so an der Tür montiert. Es ist dann nach beiden Richtungen hin ein entsprechender Verstellbereich gegeben.

Die Montage eines erfindungsgemäßen Scharniers kann auf einfache Art und Weise erfolgen. Jeweils am oberen und unteren Abschluss 4 der Tür wird ein erster Scharnierteil 3 durch Festschrauben des Halters 9 montiert. Der zweite Scharnierteil 5 mit Zuordnung zum unteren Abschluss der Tür 1 wird am Rahmen 2 befestigt. Dann kann der erste Scharnierteil 3 mit der Tür 1 am unteren Abschluss mit dem zweiten Scharnierteil 5 in Wirkverbindung gebracht werden, indem die Bohrung 7 in Übereinstimmung mit dem Scharnierbolzen 6 gebracht wird. Dann wird der zweite Scharnierteil 5 des oberen Scharniers in den ersten Scharnierteil 3 am oberen Abschluss 4 eingehängt und dann am Rahmen 2 befestigt. Nun bedarf es nur noch gegebenenfalls erforderlicher Einstellarbeiten durch Verstellung der Schraube 13 und/oder des Verstellteils 23. Damit ist zwar ein praktisch unsichtbares Scharnier eingesetzt worden, welches jedoch jederzeit eine nachträgliche Verstellung zulässt. Durch die konstruktive Gestaltung des Scharniers ist auch eine optimale Stabilität selbst bei schweren Türen erreicht worden. Da sowohl die Verstellelemente als auch die Befestigungspunkte aller Scharnierteile bei geschlossener Tür von außen nicht zugänglich sein, ist auch eine entsprechende Einbruchsicherheit gewährleistet.

## Patentansprüche

1. Scharnier zur drehbaren Halterung einer Tür (1) oder eines Fensters an einem Rahmen (2), wobei je ein erster Scharnierteil (3) am oberen und am unteren Abschlus (4) der Tür (1) oder des Fensters angeordnet ist und ein jeweils zugeordneter, am Rahmen (2) befestigbarer oder befestigter zweiter Scharnierteil (5) einen im montierten Zustand vertikal ausgerichteten Scharnierzapfen (6) aufweist, der in eine Bohrung (7) des ersten Scharnierteils (3) eingreift, wobei die Scharnierzapfen (6) der beiden zweiten Scharnierteile (5) die Drehachse (8) der Tür (1) oder des Fensters gegenüber dem Rahmen (2) bilden, wobei der am oberen und am unteren Abschluss (4) der Tür (1) oder des Fensters anzuordnende erste Scharnierteil (3) aus einem fest mit der Tür (1) oder dem Fenster verbindbaren oder verbundenen Halter (9) und einem entlang dem Halter (9) werschiebbar geführten Montageteil (10) gebildet ist, wobei das Montageteil (10) am Halter (9) stufenlos verstellbar geführt und in der gewünschten Stellung an diesem fixierbar ist, **dadurch gekennzeichnet, dass** der zweite Scharnierteil (5) aus einem den Scharnierbolzen (6) aufnehmenden im montierten zustand horizontal ausgerichteten Tragarm (18) und einem rechtwinklig dazu abstehenden und somit parallel zum Scharnierbolzen (6) ausgerichteten anderen Arm (19) gebildet ist, wobei dieser andere Arm (19) des zweiten Scharnierteils (5) zur Befestigung am Rahmen (2) mittels Schrauben wenigstens eine Bohrung (20) mit einem Verstellteil (23) mit einer exzentrisch angeordneten Durchgangsbohrung (24) zur Vertellung des Scharniers in Richtung quer zur Ebene der Tür oder des Fensters und wenigstens eine weitere Bohrung (20) oder Langlöcher (21, 22) aufweist, und dass das Montageteil (10) mit der Bohrung (7) zur Aufnahme des Schamierzapfens (6) des zweiten Scharnierteils (5) ausgestattet ist.

2. Scharnier nach Anspruch 1, **dadurch gekennzeichnet, dass** zwischen dem Halter (9) und dem Montageteil (10) eine Verstell- und Feststellschraube (13) vorgesehen ist, welche einerseits in eine Gewindebohrung des Halters (9) eingreift und andererseits mit ihrem Kopf (14) in eine Nut (15) des Montageteils (10) verdrehbar, jedoch in Axialrichtung unverschieblich eingreift.

3. Scharnier nach Anspruch 1, **dadurch gekennzeichnet, dass** das Montageteil (10) an seinem Angriffsende für den Scharnierbolzen (6) des zweiten Scharnierteils (5) zwei nebeneinander liegende Bohrungen (7) zur Aufnahme von Scharnierbolzen (6) aufweist.

4. Scharnier nach den Ansprüchen 1 bis 3, **dadurch gekennzeichnet, dass** der Halter (9) zwei oder mehr als zwei Bohrungen (16) zum Einsetzen von Schrauben für die Befestigung des Halters (9) am oberen und unteren Abschluss (4) einer Tür (1) oder eines Fensters aufweist.

5. Scharnier nach einem der vorstehenden Ansprüche, **dadurch gekennzeichnet, dass** der Halter (9) und das Montageteil (10) an ihrer außen liegenden Oberfläche (28, 29) eine über beide Teile durchgehende Markierungskerbe (30, 31) oder eine durchgehende Markierungslinie aufweisen, welche die Mittelstellung der gegenseitigen Verstellmöglichkeit von Halter (9) und Montageteil (10) darstellt.

## Claims

1. A hinge for the pivotable mounting of a door (1) or a window on a frame (2), wherein a respective first hinge part (3) is arranged on the upper and on the lower end part (4) of the door (1) or the window and a respectively associated second hinge part (5), which can be fastened or is fastened to the frame (2), has a hinge pivot (6) which is aligned vertically in the installed condition and which engages in a bore (7) of the first hinge part (3), wherein the hinge pivots (6) of the two second hinge parts (5) form the pivot axis (8) of the door (1) or the window with respect to the frame (2), wherein the first hinge part (3) to be arranged on the upper and on the lower end part (4) of the door (1) or the window is formed by a retaining means (9), which can be connected or is connected securely to the door (1) or the window, and by an installation part (10) slidably guided along the retaining means (9), wherein the installation part (10) is guided steplessly adjustably on the retaining means (9) and can be located in the desired position thereon, **characterised in that** the second hinge part (5) is formed by a support arm (18), which is aligned horizontally in the installed condition and which accommodates the hinge pivot (6), and by another arm (19) projecting at right angles to the support arm (18) and thus aligned parallel to the hinge pivot (6), wherein for fastening to the frame (2) by means of screws this other arm (19) of the second hinge part (5) has at least one bore (20) with an adjusting member (23) with an eccentrically arranged through-bore (24) for adjusting the hinge in a direction transversely to the plane of the door or the window, and has a least one further bore (20) or slots (21,22), and **in that** the installation part (10) with the bore (7) is designed to accommodate the hinge pivot (6) of the second hinge part (5).

2. A hinge according to Claim 1, **characterised in that** an adjusting and locking screw (13) is provided between the retaining means (9) and the installation part (10), which at one end engages in a threaded bore of the retaining means (9) and at the other end it engages with its head (14) rotatably but non-displaceably in an axial direction in a groove (15) of the installation part (10).

3. A hinge according to Claim 1, **characterised in that** at its engagement end for the hinge pivot (6) of the second hinge part (5) the installation part (10) has two adjacent bores (7) to accommodate hinge pivots (6).

4. A hinge according to any one of Claims 1 to 3, **characterised in that** the retaining means (9) has two or more than two bores (16) for the insertion of screws for fastening the retaining means (9) to the upper and lower end part (4) of a door (1) or a window.

5. A hinge according to any one of the preceding Claims, **characterised in that** the retaining means (9) and the installation part (10) have on their outer surface (28,29) a marker notch (30,31) continuing over both parts or a continuous marker line, which represents the centre position of the mutual adjustment possibility of the retaining means (9) and the installation part (10).

## Revendications

1. Charnière pour recevoir à rotation une porte (1) ou fenêtre sur un dormant (2),
- une première partie de charnière (3) étant fixée à l'extrémité supérieure et à l'extrémité inférieure (4) de la porte (1) ou de la fenêtre et une seconde partie de charnière (5), correspondante fixée ou susceptible d'être fixée au dormant (2) comportant un pivot (6) orienté verticalement à l'état installé, qui vient dans un perçage (7) de la première partie de charnière (3),
- le pivot (6) de la seconde partie de charnière (5) formant l'axe de rotation (8) de la porte (1) ou de la fenêtre par rapport au dormant (2),
- la première partie de charnière (3) associée à l'extrémité supérieure et à l'extrémité inférieure (4) de la porte (1) ou de la fenêtre étant composée d'un support (9) relié ou susceptible d'être relié solidairement à la porte (1) ou à la fenêtre et d'une pièce de montage (10) guidée en coulissement le long du support (9),
- la pièce de montage (10) étant guidée de manière réglable en continu sur le support (9) pour être bloquée sur celui-ci dans la position choisie,
charnière **caractérisée en ce que**
- la seconde partie de charnière (5) se compose d'un bras de support (18) recevant l'axe (6) aligné horizontalement en position installée, et un autre bras (19) venant en saillie à l'équerre du premier et étant ainsi parallèle à l'axe (6) de la charnière,
- cet autre bras (19) de la seconde partie de charnière (5) ayant pour la fixation au dormant (2) à l'aide de vis, au moins un perçage (20) avec une pièce réglable (23) munie d'un perçage traversant (24) excentré, pour régler la charnière dans la direction transversale au plan de la porte ou de la fenêtre et au moins un autre perçage (20) ou des perçages oblongs (21, 22), et
- la pièce de montage (10) ayant un perçage (7) pour recevoir l'axe (6) de la seconde partie de charnière (5).

2. Charnière selon la revendication 1,
**caractérisée par**
une vis de réglage et de blocage (13) entre le support (9) et la pièce de montage (10) qui pénètre d'un côté dans un taraudage du support (9) et de l'autre avec une tête (14) dans une rainure (15) de la pièce de montage (10), de manière rotative tout en étant bloquée dans la direction axiale.

3. Charnière selon la revendication 1,
**caractérisée en ce que**
l'extrémité d'attaque de l'axe (6) de la seconde partie de charnière (5) sur la pièce de montage (10) comporte deux perçages (7) côte-à-côte pour recevoir des axes de charnière (6).

4. Charnière selon les revendications 1 à 3,
**caractérisée en ce que**
le support (9) comporte deux ou plus de deux perçages (16) pour recevoir des vis de fixation du support (9) contre l'extrémité supérieure et l'extrémité inférieure (4) d'une porte (1) d'une fenêtre.

5. Charnière selon l'une des revendications précédentes,
**caractérisée en ce que**
la surface supérieure extérieure (28, 29) du support (9) et de la pièce de montage (10) ont une encoche de marquage (30, 31) passant sur les deux pièces ou une ligne de marquage continue représentant la position centrale des possibilités de réglage d'un côté ou de l'autre du support (9) et de la pièce de montage (10).
